# EUROPÄISCHE PATENTSCHRIFT

(11) **EP 3 878 528 B1**
(45) Veröffentlichungstag und Bekanntmachung des Hinweises auf die Patenterteilung: **02.04.2025**
(21) Anmeldenummer: 21160588.6
(22) Anmeldetag: 03.03.2021
(51) Int. Cl.: A63C 9/086, A63C 9/08, A63C 9/085

(54) **VORDEREINHEIT FÜR EINE SKIBINDUNG MIT EINER EINSTIEGSHILFE**
FRONT UNIT FOR A SKI BINDING WITH A STEP-IN AID
UNITÉ AVANT POUR UNE FIXATION DE SKI DOTÉ D'UNE AIDE AU CHAUSSAGE

(30) Priorität: 13.03.2020 DE 102020203281
(43) Veröffentlichungstag der Anmeldung: 15.09.2021
(73) Patentinhaber: Salewa Sport AG, 1026 Denges (CH)
(72) Erfinder: LEHNER, Edwin, 83088 Kiefersfelden (DE)
(74) Vertreter: Weickmann & Weickmann PartmbB

(56) Entgegenhaltungen:
- EP-A1- 2 626 117
- EP-A1- 3 566 754
- EP-A2- 2 574 379

## Beschreibung

Die vorliegende Erfindung betrifft eine Vordereinheit für eine Skibindung, insbesondere für eine Tourenbindung, wobei die Vordereinheit verstellbar ist zwischen einer Öffnungsstellung und einer Schließstellung, umfassend eine Grundplatte mit einer Befestigungsanordnung zur Befestigung an einem Ski, zwei seitliche Lagerelemente, welche auf einer im Wesentlichen orthogonal zu einer Skilängsachse und parallel zu einer Skiebene verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten, wobei die Lagerelemente in der Schließstellung der Vordereinheit einen Abstand aufweisen, der für einen Eingriff mit den Gegenlagerelementen ausgelegt ist, und in der Öffnungsstellung der Vordereinheit einen Abstand aufweisen, der größer ist als in der Schließstellung, so dass der Skischuh zwischen den Lagerelementen eingeführt oder von der Vordereinheit entfernt werden kann, und eine Bewegungseinrichtung zur Bewegung der Lagerelemente zwischen der Öffnungsstellung und der Schließstellung der Vordereinheit, wobei die Bewegungseinrichtung einen Schließbetätigungsabschnitt aufweist, dessen Betätigung eine Bewegung der Lagerelemente von der Öffnungsstellung in die Schließstellung bewirkt.

Ein Beispiel für eine herkömmliche Vordereinheit für eine Skibindung, insbesondere für eine Tourenbindung, der oben genannten Art ist in der EP 0 199 098 A2 offenbart. Diese umfasst zwei seitliche, nach innen weisende Stifte als Lagerelemente, die in entsprechende seitliche Gegenlagerelemente in Form von Löchern eines vorderen Abschnitts eines Skischuhs eingreifen, um den Skischuh zum Gehen um die Skiquerachse verschwenkbar zu halten. Die Stifte sind dabei an distalen Enden jeweiliger Winkel angeordnet, wobei die Winkel gegen eine Federkraft um parallel zur Skilängsachse verlaufende Achsen verschwenkbar sind, um die Stifte zwischen der Schließstellung und der Öffnungsstellung zu bewegen. Der in der EP 0 199 098 A2 beschriebene Mechanismus zur Bewegung der Winkel zwischen Öffnungsstellung und Schließstellung weist ferner einen Schnappmechanismus auf, in welchem Spannfedern die Winkel sowohl in der Öffnungsstellung als auch in der Schließstellung stabil halten und die Winkel beim Übergang zwischen Öffnungsstellung und Schließstellung einen instabilen Totpunkt durchlaufen. Eine derartige Vordereinheit ist zum Beispiel ebenfalls aus der EP 2 319 596 A2 bekannt.

Um in eine derartige Vordereinheit einzusteigen, muss der Anwender seinen Skischuh an dem Schließbetätigungsabschnitt abstützen und anschließend die Lagerelemente durch Betätigung mit einem Sohlenabschnitt des Skischuhs durch Ausübung einer im Wesentlichen vertikalen, nach unten gerichteten Kraft in die Schließstellung bewegen. Die Lagerelemente der Vordereinheit und die Gegenlagerelemente des Skischuhs sollten dabei in Skilängsrichtung im Wesentlichen an gleicher Stelle liegen. Insbesondere tritt der Anwender mit dem Sohlenabschnitt des zwischen den Lagerelementen positionierten Skischuhs auf den Schließbetätigungsabschnitt und verstellt dadurch mittels der Bewegungseinrichtung die Vordereinheit von der Öffnungsstellung in die Schließstellung, wobei sich die Lagerelemente aufeinander zu bewegen.

Demnach fungiert der Schließbetätigungsabschnitt als Auflagefläche für den Sohlenabschnitt des Skischuhs. Bei herkömmlichen Vordereinheiten ist eine Breite in einer zur Skilängsachse orthogonalen Skibreitenrichtung relativ klein und beträgt zumeist lediglich etwa 10 mm oder weniger.

Dadurch kann es oftmals vorkommen, dass der Skischuh bzw. der Sohlenabschnitt des Skischuhs relativ zur Skiebene verkippt und sich die Lagerelemente der Vordereinheit nicht richtig mit den Gegenlagerelementen des Skischuhs koppeln lassen. Dieses Problem kann insbesondere auftreten, wenn ein Anwender versucht, in Hanglagen mit geneigtem Gelände in die Vordereinheit einzusteigen, da der Anwender eine schräge Lage des Skis und damit der Vordereinheit durch eine Schrägstellung seines Beins bzw. Fußes ausgleichen muss. Ein Schließbetätigungsabschnitt mit einer Breite von lediglich 10 mm bietet hier oftmals keine ausreichend große Auflagefläche in Skibreitenrichtung, um den Skischuh und die Gegenlagerelemente richtig orientieren zu können. Infolgedessen neigt der Skischuh dazu, in Bezug auf die Vordereinheit bzw. die Skiebene zu verkippen und ein Einsteigen in die Vordereinheit bzw. ein Koppeln der Lagerelemente mit den Gegenlagerelementen wird schwierig.

Außerdem offenbaren die EP 3 566 754 A1 und die EP 2 574 379 A2 jeweils eine Vordereinheit für eine Skibindung gemäß dem Oberbegriff des Anspruchs 1 mit einer Grundplatte, zwei seitlichen Lagerelementen zum Eingreifen in Gegenlagerelemente in einem Skischuh und einer Bewegungseinrichtung zur Bewegung der Lagerelemente zwischen einer Öffnungsstellung mit einem größeren Abstand voneinander und einer Schließstellung mit einem kleineren Abstand voneinander, wobei die Bewegungseinrichtung einen Schließbetätigungsabschnitt aufweist, dessen Betätigung eine Bewegung der Lagerelemente von der Öffnungsstellung in die Schließstellung bewirkt.

Darüber hinaus offenbart die EP 2 626 117 A1 eine Skisprungbindung, wobei ein vorderer Steg des in der Bindung gehaltenen Schuhs von oben von einer Querstrebe der Bindung niedergehalten wird, um den Schuh an der Bindung zu halten.

Vor diesem Hintergrund ist es eine Aufgabe der vorliegenden Erfindung, eine Vordereinheit für eine Skibindung, insbesondere für eine Tourenbindung, der eingangs beschriebenen Art bereitzustellen, bei welcher ein Koppeln der Lagerelemente der Vordereinheit mit den Gegenlagerelementen des Skischuhs bzw. ein Einsteigen in die Vordereinheit vereinfacht ist.

Die der Erfindung zugrunde liegende, vorstehend formulierte Aufgabe wird gelöst durch eine Vordereinheit für eine Skibindung gemäß Anspruch 1.

Ein wichtiges Merkmal der Erfindung ist somit eine in Skibreitenrichtung breitere Auflagefläche, insbesondere für einen Sohlenabschnitt des Skischuhs, auf dem Schließbetätigungsabschnitt.

Die breitere Auflagefläche dient dem Anwender als Orientierungshilfe beim Einsteigen und hilft dabei, den Skischuh in Bezug auf die Vordereinheit zum Koppeln der Lagerelemente mit den Gegenlagerelementen korrekt auszurichten. Die Wahrscheinlichkeit eines Verkippens des Skischuhs, insbesondere des Sohlenabschnitts des Skischuhs, relativ zur Skiebene und damit zur Vordereinheit kann auf diese Weise konstruktiv reduziert werden, indem in Form des in Skibreitenrichtung breiteren Schließbetätigungsabschnitts eine breitere Auflagefläche bereitgestellt wird.

An dieser Stelle sollte darauf hingewiesen werden, dass sich im Rahmen dieser Offenbarung Begriffe wie "oben", "unten", "vorn", "hinten", "seitlich", "Höhenrichtung", "Breitenrichtung", "Längsrichtung" und dergleichen zur Vereinfachung der Darstellung auf die Sicht eines Skiläufers beziehen, der mit einem Skischuh in die Vordereinheit einer an einem Ski monierten Skibindung, insbesondere Tourenbindung, eingestiegen ist, wobei der Ski in einer horizontalen Ebene angeordnet ist.

Ferner ist darauf hinzuweisen, dass sich der Begriff "Ski" sowie die diesen Begriff enthaltenden Begriffe wie "Skischuh", "Skibindung", "Tourenbindung", "Skiebene", "Skilängsachse", "Skimittelachse", "Skibreitenrichtung", "Skilängsrichtung" und dergleichen nicht nur auf Ski im engeren Sinne beziehen sollen sondern gleichermaßen Splitboards (in Längsrichtung in mindestens zwei Teile teilbare Snowboards, deren Einzelteile in der Art normaler Skier verwendet werden können), Schneeschuhe oder ähnliche Bretter zum Gehen oder Gleiten auf Schnee und Eis umfassen. Alle diese Gegenstände oder Teile davon werden als Ski bzw. Teile von Skiern im Sinne dieser Erfindung angesehen.

Die Breite des Schließbetätigungsabschnitts in der Skibreitenrichtung beträgt zwischen 30 mm und 40 mm. Diese Breite ist durch eine Bindungsbreite begrenzt, da ein störender Überstand des Schließbetätigungsabschnitts in Skibreitenrichtung nicht erwünscht ist. Eine Breite von 30 mm bis 40 mm des Schließbetätigungsabschnitts nutzt die dafür zur Verfügung stehende Breite gut aus, bietet eine relativ breite Auflagefläche und sorgt dadurch für eine optimale Orientierungshilfe beim Koppeln der Lagerelemente mit den Gegenlagerelementen.

**In** einer bevorzugten Ausführungsform der vorliegenden Erfindung kann die Bewegungseinrichtung dazu eingerichtet sein, eine zur Skiebene hin gerichtete Bewegung des Schließbetätigungsabschnitts in eine Annäherungsbewegung der Lagerelemente umzusetzen, um die Lagerelemente in die Schließstellung der Vordereinheit zu bewegen. Somit kann eine Betätigung des Schließbetätigungsabschnitts zur Verstellung der Vordereinheit von der Öffnungsstellung in die Schließstellung führen, wobei die verbreiterte Auflagefläche auf vorteilhafte Weise für eine korrekte Ausrichtung des Skischuhs in Bezug auf die Vordereinheit sorgen kann. Anstelle beider Lagerelemente kann sich auch nur ein Lagerelement bewegen, um eine Verstellung von der Öffnungsstellung in die Schließstellung oder umgekehrt zu bewirken. Entscheidend ist, dass der Abstand zwischen den Lagerelementen in der Öffnungsstellung größer als in der Schließstellung ist. Der Schließbetätigungsabschnitt kann zum Beispiel an einem Arm eines um eine zur Skiebene im Wesentlichen parallele Achse verschwenkbar gelagerten Betätigungshebels vorgesehen und zum Beispiel als ein Plattenabschnitt ausgebildet sein.

Außerdem ist es vorteilhaft, wenn der Schließbetätigungsabschnitt eine im Wesentlichen ebene Trittfläche für einen vorderen Sohlenabschnitt des Skischuhs definiert. Eine derartige ebene Trittfläche kann zum Beispiel auch durch mehrere Kontaktpunkte in ausreichendem Abstand zueinander definiert sein kann. Es ist in diesem Zusammenhang lediglich notwendig, dass eine ebene Auflage für den Skischuh, insbesondere für einen vorderen Sohlenabschnitt des Skischuhs, bereitgestellt ist, so dass dem Anwender ein korrektes Ausrichten des Skischuhs in Bezug auf die Vordereinheit zum Koppeln der Lagerelemente mit den Gegenlagerelementen erleichtert wird.

Darüber hinaus kann die Trittfläche in der Öffnungsstellung im Wesentlichen parallel zur Skiebene sein. Dies kann wiederum den Einstieg in die Vordereinheit vereinfachen, da mit einer zur Skiebene parallelen Trittfläche der Skischuh durch ein Aufsetzten auf die Trittfläche eines Sohlenabschnitts davon in Bezug auf die Vordereinheit richtig ausgerichtet werden kann.

Besonders bevorzugt kann die Bewegungseinrichtung zwei Winkel umfassen, von denen wenigstens einer um eine Achse schwenkbar an der Grundplatte gehaltert ist, wobei jeder der Winkel einen ersten Schenkel aufweist, an dessen distalem Ende eines der Lagerelemente angeordnet ist. Derartige Winkel begrenzen die Breite des Schließbetätigungsabschnitts. Vorzugsweise soll die zur Verfügung stehende Breite weitgehend ausgenutzt werden, indem sich der Schließbetätigungsabschnitt in der Skibreitenrichtung bis fast zu den Winkeln erstreckt. Der oder die Winkel können zur Skimittelachse parallele Achsen oder um zur Skimittelachse orthogonale Achsen schwenkbar sein. Sind beide Winkel um jeweils eine Achse verschwenkbar an der Grundplatte gehalten, ergibt sich eine in Bezug auf eine Skimittelachse in Skilängsrichtung symmetrische Anordnung der Winkel. Eine derartige symmetrische Anordnung der Winkel ist beispielsweise bei einer Auslösung der Vordereinheit im Falle eines Sturzes des Skifahrers von Vorteil, da in seitlicher Richtung nach links oder rechts wirkende Kräfte in beiden Richtungen gleich übertragen werden können. **In** einer alternativen Ausführungsform kann jedoch auch lediglich ein Winkel um eine Achse verschwenkbar an der Grundplatte gehalten sein, wobei der andere Winkel im Wesentlichen unbeweglich in Bezug auf die Grundplatte angeordnet oder einstückig mit der Grundplatte ausgebildet sein kann.

**In** einer weiteren vorteilhaften Ausführungsform kann wenigstens einer der Winkel durch wenigstens ein elastisches Element federbelastet sein und die Lagerelemente können durch Überwindung einer Totpunktlage wenigstens eines der Winkel in die Schließstellung bzw. in die Öffnungsstellung vorgespannt sein. Bei einer derartigen, konstruktiv vorteilhaften Anordnung können durch eine Betätigung des Schließbetätigungsabschnitts die Winkel über den Totpunkt bewegt werden. Durch die jeweilige Überwindung einer insbesondere instabilen Totpunktlage durch den oder die Winkel kann ein zuverlässiges Halten der Lagerelemente in der Schließ- bzw. Öffnungsstellung gewährleistet werden. Zum Beispiel kann zwischen freien Enden zweiter Schenkel der Winkel, welche den ersten Schenkeln entgegengesetzt sind, ein Gelenk bereitgestellt sein, wobei jeweils zwischen dem zweiten Schenkel jedes Winkels und dem Gelenk wenigstens eine Feder angeordnet sein kann.

Zudem kann die Bewegungseinrichtung ferner einen Betätigungshebel umfassen, welcher um eine im Wesentlichen orthogonal zur Skilängsachse und im Wesentlichen parallel zur Skiebene verlaufende Betätigungshebel-Schwenkachse schwenkbar gehaltert ist. Der Betätigungshebel kann insbesondere schwenkbar an der Grundplatte gehaltert sein. Mittels eines derartigen Betätigungshebels kann beispielsweise auch eine manuelle Verstellung der Vordereinheit zwischen der Öffnungsstellung und der Schließstellung und umgekehrt möglich sein. Insbesondere kann der Schließbetätigungsabschnitt an einem in einer Skilängsrichtung nach hinten weisenden distalen Endabschnitt des Betätigungshebels bereitgestellt sein.

Darüber hinaus kann die Bewegungseinrichtung ferner einen Blockierhebel umfassen, welcher um eine zur Skiebene im Wesentlichen parallele Blockierhebel-Schwenkachse schwenkbar an einem in der Skilängsrichtung nach vorne weisenden distalen Endabschnitt des Betätigungshebels gehaltert ist. Durch einen derartigen Blockierhebel kann die Vordereinheit in der Schließstellung arretiert werden. Der Blockierhebel kann zwischen einer Blockierstellung und einer Freigabestellung verstellbar sein und dazu eingerichtet sein, in der Blockierstellung die Lagerelemente in der Schließstellung der Vordereinheit zu arretieren. Dadurch kann zum Beispiel eine Auslösung der Vordereinheit in einem Gehmodus (sprich, wenn der Skischuh mit der Vordereinheit gekoppelt ist und mit einer Ferseneinheit nicht gekoppelt ist, so dass der Skischuh um die Vordereinheit schwenkbar von der Ferseneinheit abheben kann, um dem Anwender zu ermöglichen, aufzusteigen) verhindert werden.

In einer vorteilhaften Ausführungsform der Erfindung kann der Schließbetätigungsabschnitt aus einem metallischen Material hergestellt sein. Insbesondere wird hier an Metalle, wie etwa Aluminium, Stahl, Titan und dergleichen sowie diverse Legierungen davon, gedacht. Eine Verwendung solcher Metalle kann bei einer Wechselwirkung des Schließbetätigungsabschnitts mit einer Skischuhsohle auf vorteilhafte Weise für weniger Verschleiß sorgen.

Die Erfindung wird nachfolgend anhand einer bevorzugten Ausführungsform unter Bezugnahme auf die beigefügten Zeichnungen näher erläutert. Im Einzelnen zeigen:
- Figur 1: perspektivische Ansicht einer Vordereinheit für eine Tourenbindung gemäß der Ausführungsform der vorliegenden Erfindung,
- Figur 2: eine Draufsicht der Vordereinheit gemäß der Ausführungsform der vorliegenden Erfindung,
- Figur 3: eine Ansicht von hinten der Vordereinheit gemäß der Ausführungsform der vorliegenden Erfindung in einer Öffnungsstellung,
- Figur 4: eine Schnittansicht entlang der Linie A-A in Figur 3,
- Figur 5: eine Ansicht von hinten der Vordereinheit gemäß der Ausführungsform der vorliegenden Erfindung in einer Schließstellung und
- Figur 6: eine Schnittansicht entlang der Linie B-B in Figur 5.

Die in den Figuren 1 bis 6 dargestellte Vordereinheit 10 der bevorzugten Ausführungsform der Erfindung umfasst eine Grundplatte 12 mit einer Befestigungsanordnung 14 zur Befestigung an einem Ski. Die Grundplatte 12 kann zum Beispiel mittels in Schraubenlöcher 14 einzuführende Schrauben fest auf einem Ski montiert werden. Die Vordereinheit 10 ist verstellbar zwischen einer Öffnungsstellung und einer Schließstellung.

Ferner umfasst die Vordereinheit 10 zwei seitliche Lagerelemente 16a, 16b, welche auf einer im Wesentlichen orthogonal zu einer Skilängsachse verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten. **In** der Schließstellung weisen die Lagerelemente 16a, 16b einen Abstand auf, der für einen Eingriff mit den Gegenlagerelementen ausgelegt ist. **In** der Öffnungsstellung weisen die Lagerelemente 16a, 16b einen Abstand auf, der größer ist als in der Schließstellung, so dass der Skischuh zwischen den Lagerelementen 16a, 16b eingeführt oder von der Vordereinheit 10 entfernt werden kann. Die Öffnungsstellung der Vordereinheit 10 ist den Figuren 3 und 4 dargestellt. Die Schließstellung ist in den Figuren 5 und 6 dargestellt.

Ferner umfasst die Vordereinheit 10 eine Bewegungseinrichtung 18a, 18b, 26, 28 zur Bewegung der Lagerelemente 16a, 16b zwischen der Öffnungsstellung und der Schließstellung der Vordereinheit 10, wobei die Bewegungseinrichtung 18a, 18b, 26, 28 einen Schließbetätigungsabschnitt 30 aufweist, dessen Betätigung eine Bewegung der Lagerelemente 16a, 16b von der Öffnungsstellung in die Schließstellung bewirkt.

Eine Breite b des Schließbetätigungsabschnitts 30 in einer zur Skilängsachse orthogonalen Skibreitenrichtung beträgt zwischen 30 mm und 40 mm.

Außerdem kann die Vordereinheit 10 zwei Winkel 18a, 18b umfassen, von denen wenigstens einer um eine Achse 20a, 20b schwenkbar an der Grundplatte 12 gehaltert ist. Jeder der Winkel 18a, 18b kann einen ersten Schenkel 18a-1, 18b-1 aufweisen, an dessen distalem Ende eines der Lagerelemente 16a, 16b angeordnet ist. Die Winkel können insbesondere über jeweils eine parallel zu einer Skimittelachse verlaufende Schwenkachse 20a, 20b an der Grundplatte 12 gehalten sein, so dass die Winkel 18a, 18b um die Schwenkachsen 20a, 20b verschwenkbar sind. Jeder Winkel 18a bzw. 18b kann den ersten Schenkel 18a-1, 18b-1 umfassen, welcher bezüglich einer durch den Ski definierten Skiebene (der Ebene, in der eine Lauffläche des Skis liegt) nach oben aufragen kann, d. h. sich ungefähr in einer orthogonal zur Skiebene verlaufenden Höhenrichtung erstrecken kann. Ferner kann jeder Winkel 18a, 18b einen zweiten Schenkel 18a-2, 18b-2 umfassen, der sich vom ersten Schenkel 18a-1, 18b-1 aus zur Skimittelachse des Skis hin erstrecken und ungefähr parallel zur Skiebene orientiert sein kann.

Die Bewegungseinrichtung 18a, 18b, 26, 28 kann dazu eingerichtet sein, eine zur Skiebene hin gerichtete Bewegung des Schließbetätigungsabschnitts 30 in eine Annäherungsbewegung der Lagerelemente 16a, 16b umzusetzen, um die Lagerelemente 16a, 16b in die Schließstellung der Vordereinheit 10 zu bewegen.

Der Schließbetätigungsabschnitt 30 kann eine im Wesentlichen ebene Trittfläche 30 für einen vorderen Sohlenabschnitt des Skischuhs definieren. Eine derartige ebene Trittfläche 30 kann in der vorliegenden Ausführungsform insbesondere als ebener Plattenabschnitt 30 vorliegen, kann alternativ jedoch zum Beispiel auch durch mehrere Kontaktpunkte in ausreichendem Abstand zueinander definiert sein kann. Es ist in diesem Zusammenhang lediglich notwendig, dass eine ebene Auflage für den Skischuh, insbesondere für einen vorderen Sohlenabschnitt des Skischuhs, bereitgestellt ist, so dass dem Anwender ein korrektes Ausrichten des Skischuhs in Bezug auf die Vordereinheit 10 zum Koppeln der Lagerelemente 16a, 16b mit den Gegenlagerelementen erleichtert wird.

Darüber hinaus kann die Trittfläche 30 in der Öffnungsstellung im Wesentlichen parallel zur Skiebene sein. Dies kann wiederum den Einstieg in die Vordereinheit vereinfachen, da mit einer zur Skiebene parallelen Trittfläche 30 der Skischuh durch ein Aufsetzten auf die Trittfläche 30 eines Sohlenabschnitts davon in Bezug auf die Vordereinheit 10 richtig ausgerichtet werden kann.

Die Grundplatte 12, der Schließbetätigungsabschnitt 30 und/oder die Winkel 18a, 18b können insbesondere aus einem metallischen Material, wie etwa Aluminium, Stahl, Titan und dergleichen sowie diversen Legierungen davon, hergestellt sein.

Distale Enden (von den Schwenkachsen 20a, 20b entfernte Enden) der zweiten Schenkel 18a-2, 18b-2 der Winkel 18a, 18b können durch jeweils wenigstens einen an den zweiten Schenkeln 18a-2, 18b-2 angeordneten Stift (nicht dargestellt) in Richtung zur Skimittelachse hin verlängert sein. Die Stifte können mit ihren zur Skimittelachse hin weisenden Enden verschiebbar in Löcher von Endkappen 32a, 32b eingeführt sein, wobei der Stift des einen Winkels 18a in ein Loch einer ersten Endkappe 32a eingeführt sein kann und der Stift des anderen Winkels 18b in ein Loch einer zweiten Endkappe 32b eingeführt sein kann. Um jeden der Stifte kann jeweils eine Spiralfeder 34 gewunden sein, wobei sich jede der Spiralfedern 34 jeweils einerseits am distalen Ende des Winkels 18a, 18b und andererseits an der Endkappe 32a, 32b abstützen kann, um die Endkappen 32a, 32b in einer von den Winkeln 18a, 18b wegführenden Richtung, d. h. in Richtung einer Annäherung der beiden Endkappen 32a, 32b, vorzuspannen, so dass die Endkappen 32a, 32b aneinander anliegen und gegeneinandergedrückt werden.

Distale Enden der ersten Schenkel 18a-1, 18b-1 können jeweils eines der Lagerelemente 16a, 16b aufweisen. Bei der bevorzugten Ausführungsform der vorliegenden Erfindung können die Lagerelemente 16a, 16b insbesondere als Lagerzapfen 16a, 16b vorliegen, welche von dem ersten Schenkel 18a-1, 18b-1 aus jeweils nach innen, d. h. zur Skimittelachse hin, vorstehen und an ihren vorstehenden Enden konusförmig spitz zulaufen. Die Spitzen der Lagerzapfen 16a, 16b können somit in etwa aufeinander zu weisen.

Darüber hinaus können einer oder beide der Winkel 18a, 18b durch wenigstens ein elastisches Element 34, welches insbesondere durch die Spiralfedern 34 verkörpert sein kann, federbelastet sein und die Lagerelemente 16a, 16b, insbesondere in Form der Lagerzapfen 16a, 16b, können durch Überwindung einer Totpunktlage des einen oder beider Winkel 18a, 18b in die Schließstellung bzw. in die Öffnungsstellung vorgespannt sein.

Die Bewegungseinrichtung 18a, 18b, 26, 28 kann ferner einen Betätigungshebel 26 umfassen, der insbesondere zweiarmig ausgebildet sein kann und an der Grundplatte 12 um eine im Wesentlichen orthogonal zur Skimittelachse und im Wesentlichen parallel zur Skiebene verlaufende Betätigungshebel-Schwenkachse 27 schwenkbar gehaltert sein kann. Ein erster Arm 26-1 des Betätigungshebels 26 kann sich von der Betätigungshebel-Schwenkachse 27 aus zu den Endkappen 32a, 32b der Winkel 18a, 18b hin erstrecken und die Endkappen 32a, 32b mit einem Endabschnitt, z.B. in Form einer Gabel oder einer Aufnahme, umgreifen. Der Endabschnitt kann den Schließbetätigungsabschnitt 30, welcher sich in Form eines ersten Plattenabschnitts von dem ersten Arm 26-1 aus ein Stück weit über die Endkappen 32a, 32b hinweg erstreckt, und einen zweiten Plattenabschnitt (nicht dargestellt) aufweisen, welcher sich von dem ersten Arm 26-1 aus ein Stück weit unterhalb beider Endkappen 32a, 32b erstreckt. Die Endkappen 32a, 32b können somit zwischen den Plattenabschnitten des Betätigungshebels 26 aufgenommen sein und eine Schwenkbewegung des Betätigungshebels 26 um die Betätigungshebel-Schwenkachse 27 kann mit einer Schwenkbewegung der Winkel 18a, 18b um die Schwenkachsen 20a, 20b bewegungsgekoppelt sein.

Die Bewegungseinrichtung 18a, 18b, 26, 28 kann ferner einen Blockierhebel 28 umfassen, welcher um eine zur Skiebene im Wesentlichen parallele Blockierhebel-Schwenkachse 29 schwenkbar an einem in der Skilängsrichtung nach vorne weisenden distalen Endabschnitt des Betätigungshebels 26 gehaltert ist. Ein zweiter Arm 26-2 des Betätigungshebels 26 kann sich von der Betätigungshebel-Schwenkachse 27 aus im Wesentlichen in entgegengesetzter Richtung zum ersten Arm 26-1 erstrecken und kann an seinem distalen Ende mit dem Blockierhebel 28 verbunden sein. Der Blockierhebel 28 kann einen Bedienabschnitt 28-1 sowie einen Blockierabschnitt 28-2 aufweisen, welche sich von der Blockierhebel-Schwenkachse 29 aus in unterschiedlichen, insbesondere im Wesentlichen entgegengesetzten Richtungen, erstrecken können.

Durch den Blockierhebel 28 kann die Vordereinheit 10 in der Schließstellung arretiert werden. Der Blockierhebel 28 kann zwischen einer Blockierstellung und einer Freigabestellung verstellbar sein und dazu eingerichtet sein, in der Blockierstellung die Vordereinheit 10 in der Schließstellung zu arretieren, indem der Blockierabschnitt 28-2 beispielsweise mit der Grundplatte 12 zusammenwirkt. Die Winkel 18a, 18b mit den federvorgespannten Endkappen 32a, 32b, der Betätigungshebel 26 sowie der Blockierhebel 28 können somit zusammen die Bewegungseinrichtung 18a, 18b, 26, 28 bilden.

Die Funktionsweise der Vordereinheit 10 der bevorzugten Ausführungsform der Erfindung wird nachfolgend unter Bezugnahme auf die Figuren 1 bis 6 erläutert. Es ist anzumerken, dass die Erfindung nicht auf diese Ausführungsform beschränkt ist und die beschriebenen Bedienvorgänge der Vordereinheit 10 lediglich beispielhaften Charakter haben sollen.

Ein Anwender kann mit dem Skischuh in die Vordereinheit 10 einsteigen, wenn sich die Winkel 18a, 18b in der in den Figuren 3 und 4 gezeigten Öffnungsstellung befinden, in welcher die Endkappen 32a, 32b mit dem Endabschnitt 30 in die obere Stellung bewegt sind und die Lagerzapfen 16a, 16b dementsprechend nach außen weg geschwenkt sind. Die Lagerelemente bzw. Lagerzapfen 16a, 16b können dann so weit voneinander entfernt sein, dass ein Sohlenabschnitt eines Skischuhs mit möglichst wenig Spielraum dazwischen eingeschoben werden kann. Eine Lauffläche des Sohlenabschnitts kann auf den Schließbetätigungsabschnitt 30 aufgesetzt werden und sich von oben auf dem Schließbetätigungsabschnitt 30 abstützen. Durch den in Skibreitenrichtung verbeiterten Schließbetätigungsabschnitt 30 und damit einer breiteren Auflagefläche für die Lauffläche des Sohlenabschnitts wird dem Anwender eine Orientierungshilfe beim Einsteigen bereitgestellt, welche dabei hilft, den Skischuh in Bezug auf die Vordereinheit zum Koppeln der Lagerelemente mit den Gegenlagerelementen korrekt auszurichten.

Anschließend kann sich der Endabschnitt 30 durch Ausübung einer zum Ski hin gerichteten Kraft durch den Skischuh auf den Schließbetätigungsabschnitt 30 (oder/und durch eine manuelle Schwenkbetätigung des Blockierhebels 28) zum Ski hinbewegen. Der Endabschnitt 30 kann dabei die Endkappen 32a, 32b mitnehmen und die Winkel 18a, 18b um die Schwenkachsen 20a, 20b verschwenken. Dementsprechend können sich die Lagerzapfen 16a, 16b einander annähern und sich in Richtung des Skischuhs bewegen. Diese Bewegung kann gegen den Widerstand der Spiralfedern 34 erfolgen, da ein Kontaktpunkt zwischen den Endkappen 32a, 32b in der Öffnungsstellung oberhalb einer Verbindungslinie zwischen den Schwenkachsen 20a, 20b liegen kann. Dementsprechend kann eine Annäherung des Kontaktpunkts an die Verbindungslinie eine Verkleinerung der jeweiligen Abstände zwischen den Endkappen 32a, 32b und den Winkeln 18a, 18b und damit eine Komprimierung der Spiralfedern 34 bedeuten.

Wenn sich die Endkappen 32a, 32b in etwa auf Höhe der Verbindungslinie befinden, kann die Bewegungseinrichtung einen Totpunkt erreichen, in welchem der Widerstand der Spiralfedern 34 gegen die Annäherung der Endkappen 32a, 32b an die Verbindungslinie in eine durch die Kraft der Federn 34 hervorgerufene Beschleunigung der Endkappen 32a, 32b in Richtung einer weiteren Annäherung an den Ski umspringt. Die Kraft der Spiralfedern 34, die in diesem Fall die Endkappen 32a, 32b stets von der Verbindungslinie wegdrücken können, kann somit die Bewegungseinrichtung am Totpunkt umspringen lassen und die Winkel 18a, 18b selbsttätig in Richtung einer Schließstellung drücken, in welcher die Lagerzapfen 16a, 16b in Richtung gegenseitiger Annäherung vorgespannt sind.

Spätestens beim Durchlaufen des Totpunkts kann der Schließbetätigungsabschnitt 30 eine Höhe über dem Ski aufweisen, die den auf dem Schließbetätigungsabschnitt 30 abgestützten Skischuh in einer korrekten Höhe in Bezug auf die Lagerzapfen 16a, 16b positioniert, so dass sich Lagerlöcher des Skischuhs in etwa auf gleicher Höhe wie die Lagerzapfen 16a, 16b befinden, so dass bei der weiteren Bewegung der Bewegungseinrichtung in die Schließstellung die Lagerzapfen 16a, 16b sicher in die Lagerlöcher eingreifen können.

In der Schließstellung können die Winkel 18a, 18b durch die oben beschriebene Wirkung der Spiralfedern 34 stabil vorgespannt sein. Um jedoch die Belastbarkeit der Vordereinheit 10 zu verbessern und ein Verschwenken der Winkel 18a, 18b in die Öffnungsstellung aufgrund einer vom Skischuh auf die Lagerzapfen 16a, 16b einwirkenden Kraft sicher zu verhindern, kann zusätzlich der Blockierhebel 28 in eine Blockierstellung verschwenkt werden, in welcher sich ein distales Ende des Blockierabschnitts 28-2 unterhalb der Blockierhebel-Schwenkachse 29 an dem Ski abstützt, so dass eine Bewegung des zweiten Arms 26-2 des Betätigungshebels 26 zum Ski hin und damit eine Aufwärtsbewegung des Endabschnitts 30 blockiert ist.

Zum Öffnen der Vordereinheit 10 kann zunächst der Blockierhebel 28 von der Blockierstellung zurück verschwenkt werden, so dass das distale Ende 28-2 aus dem Kontakt mit der Oberfläche der Grundplatte 12 gelöst ist. Anschließend kann der Blockierhebel 28 am Bedienabschnitt 28-1 ergriffen und zum Ski hinbewegt werden, so dass der Betätigungshebel 26 verschwenkt und sich der Endabschnitt nach oben bewegt. Dabei kann die Bewegungseinrichtung dieser Öffnungsbewegung so lange den Widerstand der Spiralfedern 34 entgegensetzen, bis die Endkappen 32a, 32b wiederum den Totpunkt in Höhe der Verbindungslinie zwischen den Schwenkachsen 20a, 20b durchlaufen. Danach können die Federn 34 die Endkappen 32a, 32b selbsttätig weiter nach oben in Richtung der Öffnungsstellung drücken und die Winkel 18a, 18b schließlich in der Öffnungsstellung halten. Die Lagerzapfen 16a, 16b können sich dabei aus dem Eingriff mit den Lagerlöchern lösen und der Skischuh kann schließlich aus der Vordereinheit 10 herausgezogen werden.

## Patentansprüche

1. Vordereinheit (10) für eine Skibindung, insbesondere für eine Tourenbindung, wobei die Vordereinheit (10) verstellbar ist zwischen einer Öffnungsstellung und einer Schließstellung, umfassend:
eine Grundplatte (12) mit einer Befestigungsanordnung (14) zur Befestigung an einem Ski,
zwei seitliche Lagerelemente (16a, 16b), welche auf einer im Wesentlichen orthogonal zu einer Skilängsachse und parallel zu einer Skiebene verlaufenden Skiquerachse angeordnet sind und welche dafür eingerichtet sind, seitliche Gegenlagerelemente eines Skischuhs in Eingriff zu nehmen, um den Skischuh um die Skiquerachse verschwenkbar zu halten, wobei die Lagerelemente (16a, 16b) in der Schließstellung der Vordereinheit (10) einen Abstand aufweisen, der für einen Eingriff mit den Gegenlagerelementen ausgelegt ist, und in der Öffnungsstellung der Vordereinheit (10) einen Abstand aufweisen, der größer ist als in der Schließstellung, so dass der Skischuh zwischen den Lagerelementen (16a, 16b) eingeführt oder von der Vordereinheit (10) entfernt werden kann, und
eine Bewegungseinrichtung (18a, 18b, 26, 28) zur Bewegung der Lagerelemente (16a, 16b) zwischen der Öffnungsstellung und der Schließstellung der Vordereinheit (10), wobei die Bewegungseinrichtung (18a, 18b, 26, 28) einen Schließbetätigungsabschnitt (30) aufweist, dessen Betätigung eine Bewegung der Lagerelemente (16a, 16b) von der Öffnungsstellung in die Schließstellung bewirkt,
**dadurch gekennzeichnet, dass**
eine Breite b des Schließbetätigungsabschnitts (30) in einer zur Skilängsachse orthogonalen Skibreitenrichtung zwischen 30 mm und 40 mm beträgt.

2. Vordereinheit (10) nach Anspruch 1, **dadurch gekennzeichnet, dass** die Bewegungseinrichtung (18a, 18b, 26, 28) dazu eingerichtet ist, eine zur Skiebene hin gerichtete Bewegung des Schließbetätigungsabschnitts (30) in eine Annäherungsbewegung der Lagerelemente (16a, 16b) umzusetzen, um die Lagerelemente (16a, 16b) in die Schließstellung der Vordereinheit (10) zu bewegen.

3. Vordereinheit (10) nach einem der vorhergehenden Ansprüche, **dadurch gekennzeichnet, dass** der Schließbetätigungsabschnitt (30) eine im Wesentlichen ebene Trittfläche (30) für einen vorderen Sohlenabschnitt des Skischuhs definiert.

4. Vordereinheit (10) nach Anspruch 3, **dadurch gekennzeichnet, dass** die Trittfläche (30) in der Öffnungsstellung im Wesentlichen parallel zur Skiebene ist.

5. Vordereinheit (10) nach einem der vorhergehenden Ansprüche, **dadurch gekennzeichnet, dass** die Bewegungseinrichtung (18a, 18b, 26, 28) zwei Winkel (18a, 18b) umfasst, von denen wenigstens einer um eine Achse (20a, 20b) schwenkbar an der Grundplatte (12) gehaltert ist, wobei jeder der Winkel (18a, 18b) einen ersten Schenkel (18a-1, 18b-1) aufweist, an dessen distalem Ende eines der Lagerelemente (16a, 16b) angeordnet ist.

6. Vordereinheit (10) nach Anspruch 5, **dadurch gekennzeichnet, dass** wenigstens einer der Winkel (18a, 18b) durch wenigstens ein elastisches Element (34) federbelastet ist und die Lagerelemente (16a, 16b) durch Überwindung einer Totpunktlage wenigstens eines der Winkel (18a, 18b) in die Schließstellung bzw. in die Öffnungsstellung vorgespannt sind.

7. Vordereinheit (10) nach einem der vorhergehenden Ansprüche, **dadurch gekennzeichnet, dass** die Bewegungseinrichtung (18a, 18b, 26, 28) ferner einen Betätigungshebel (26) umfasst, welcher um eine im Wesentlichen orthogonal zur Skilängsachse und im Wesentlichen parallel zur Skiebene verlaufende Betätigungshebel-Schwenkachse (27) schwenkbar gehaltert ist.

8. Vordereinheit (10) nach Anspruch 7, **dadurch gekennzeichnet, dass** die Bewegungseinrichtung (18a, 18b, 26, 28) ferner einen Blockierhebel (28) umfasst, welcher um eine zur Skiebene im Wesentlichen parallele Blockierhebel-Schwenkachse (29) schwenkbar an einem in der Skilängsrichtung nach vorne weisenden distalen Endabschnitt des Betätigungshebels (26) gehaltert ist.

9. Vordereinheit (10) nach Anspruch 8, **dadurch gekennzeichnet, dass** der Blockierhebel (28) zwischen einer Blockierstellung und einer Freigabestellung verstellbar ist und dazu eingerichtet ist, in der Blockierstellung die Lagerelemente (16a, 16b) in der Schließstellung der Vordereinheit (10) zu arretieren.

10. Vordereinheit (10) nach einem der vorhergehenden Ansprüche, **dadurch gekennzeichnet, dass** der Schließbetätigungsabschnitt (30) aus einem metallischen Material hergestellt ist.

## Claims

1. Front unit (10) for a ski binding, in particular for an alpine touring binding, the front unit (10) being adjustable between an open position and a closed position, comprising:
a base plate (12) comprising a fastening assembly (14) for fastening to a ski,
two lateral bearing elements (16a, 16b), which are arranged on a transverse ski axis extending substantially orthogonally to a longitudinal ski axis and in parallel with a ski axis and are configured to engage with lateral counter-bearing elements of a ski boot in order to hold the ski boot so as to be pivotable about the transverse ski axis, the bearing elements (16a, 16b) having a spacing in the closed position of the front unit (10) that is configured for engagement with the counter-bearing elements and having a spacing in the open position of the front unit (10) that is greater than in the closed position, such that the ski boot can be introduced between the bearing elements (16a, 16b) or can be removed from the front unit (10), and
a movement apparatus (18a, 18b, 26, 28) for moving the bearing elements (16a, 16b) between the open position and the closed position of the front unit (10), the movement apparatus (18a, 18b, 26, 28) comprising a closing actuation portion (30), the actuation of which causes the bearing elements (16a, 16b) to move from the open position into the closed position,
**characterised in that**
a width b of the closing actuation portion (30) is between 30 mm and 40 mm in a ski width direction orthogonal to the longitudinal ski axis.

2. Front unit (10) according to claim 1, **characterised in that** the movement apparatus (18a, 18b, 26, 28) is configured to convert a movement of the closing actuation portion (30) directed towards the ski plane into a movement approaching the bearing elements (16a, 16b), in order to move the bearing elements (16a, 16b) into the closed position of the front unit (10).

3. Front unit (10) according to any of the preceding claims, **characterised in that** the closing actuation portion (30) defines a substantially planar tread surface (30) for a front sole portion of the ski boot.

4. Front unit (10) according to claim 3, **characterised in that** the tread surface (30) is substantially parallel to the ski plane in the open position.

5. Front unit (10) according to any of the preceding claims, **characterised in that** the movement apparatus (18a, 18b, 26, 28) comprises two brackets (18a, 18b), of which at least one is held on the base plate (12) so as to be pivotable about a shaft (20a, 20b), each of the brackets (18a, 18b) comprising a first leg (18a-1, 18b-1), at the distal end of which one of the bearing elements (16a, 16b) is arranged.

6. Front unit (10) according to claim 5, **characterised in that** at least one of the brackets (18a, 18b) is spring-loaded by at least one resilient element (34) and the bearing elements (16a, 16b) are preloaded into the closed position or into the open position by overcoming a dead centre position of at least one of the brackets (18a, 18b).

7. Front unit (10) according to any of the preceding claims, **characterised in that** the movement apparatus (18a, 18b, 26, 28) further comprises an actuating lever (26), which is held so as to be pivotable about an actuating-lever pivot shaft (27) extending substantially orthogonally to the longitudinal ski axis and substantially in parallel with the ski plane.

8. Front unit (10) according to claim 7, **characterised in that** the movement apparatus (18a, 18b, 26, 28) further comprises a blocking lever (28), which is held on a distal end portion of the actuating lever (26) pointing forwards in the longitudinal ski direction so as to be pivotable about a blocking-lever pivot shaft (29) that is substantially parallel to the ski plane.

9. Front unit (10) according to claim 8, **characterised in that** the blocking lever (28) is adjustable between a blocking position and a release position and is configured to lock the bearing elements (16a, 16b) in the closed position of the front unit (10) when in the blocking position.

10. Front unit (10) according to any of the preceding claims, **characterised in that** the closing actuation portion (30) is made of a metal material.

## Revendications

1. Unité avant (10) pour une fixation de ski, en particulier pour une fixation de randonnée, l'unité avant (10) étant réglable entre une position d'ouverture et une position de fermeture, comprenant :
une plaque de base (12) avec un dispositif de fixation (14) pour la fixation à un ski, deux éléments de palier latéraux (16a, 16b) qui sont disposés sur un axe transversal du ski s'étendant sensiblement orthogonalement à un axe longitudinal du ski et
parallèlement à un plan du ski et qui sont adaptés pour mettre en prise des éléments de contre-support latéraux d'une chaussure de ski, pour maintenir la chaussure de ski de manière pivotante autour de l'axe transversal du ski, dans lequel les éléments de palier (16a, 16b) présentent, dans la position de fermeture de l'unité avant (10), une distance qui est adaptée pour un engagement avec les éléments de contre-support, et présentent, dans la position d'ouverture de l'unité avant (10), une distance qui est plus grande que dans la position de fermeture, de sorte que la chaussure de ski peut être insérée entre les éléments de palier (16a, 16b) ou retirée de l'unité avant (10), et
un dispositif de déplacement (18a, 18b, 26, 28) pour déplacer les éléments de palier (16a, 16b) entre la position d'ouverture et la position de fermeture de l'unité avant (10), dans lequel le dispositif de déplacement (18a, 18b, 26, 28) présente une section d'actionnement de fermeture (30), dont l'actionnement provoque un mouvement des éléments de palier (16a, 16b) de la position d'ouverture à la position de fermeture,
**caractérisé en ce qu'**une largeur b de la section d'actionnement de fermeture (30) dans une direction de largeur de ski orthogonale à l'axe longitudinal du ski est comprise entre 30 mm et 40 mm.

2. Unité avant (10) selon la revendication 1,
**caractérisée en ce que** le dispositif de déplacement (18a, 18b, 26, 28) est agencé pour transformer un mouvement de la section d'actionnement de fermeture (30) dirigé vers le plan du ski en un mouvement d'approche des éléments de palier (16a, 16b) afin de déplacer les éléments de palier (16a, 16b) vers la position de fermeture de l'unité avant (10).

3. Unité avant (10) selon l'une des revendications précédentes,
**caractérisée en ce que** la section d'actionnement de fermeture (30) définit une surface de marche (30) sensiblement plane pour une section de semelle avant de la chaussure de ski.

4. Unité avant (10) selon la revendication 3,
**caractérisée en ce que** la surface de marche (30) est sensiblement parallèle au plan de la semelle de ski dans la position d'ouverture.

5. Unité avant (10) selon l'une des revendications précédentes,
**caractérisée en ce que** le dispositif de déplacement (18a, 18b, 26, 28) comprend deux équerres (18a, 18b) dont au moins une est maintenue sur la plaque de base (12) de manière à pouvoir pivoter autour d'un axe (20a, 20b), dans lequel chacune des équerres (18a, 18b) présente une première branche (18a-1, 18b-1) à l'extrémité distale de laquelle est disposé l'un des éléments de palier (16a, 16b).

6. Unité avant (10) selon la revendication 5,
**caractérisée en ce qu'**au moins l'une des équerres (18a, 18b) est sollicitée par ressort par au moins un élément élastique (34) et les éléments de palier (16a, 16b) sont précontraints dans la position de fermeture ou dans la position d'ouverture en surmontant une position de point mort d'au moins l'une des équerres (18a, 18b).

7. Unité avant (10) selon l'une des revendications précédentes,
**caractérisée en ce que** le dispositif de déplacement (18a, 18b, 26, 28) comprend en outre un levier d'actionnement (26) qui est maintenu pivotant autour d'un axe de pivotement (27) du levier d'actionnement qui s'étend sensiblement orthogonalement à l'axe longitudinal du ski et sensiblement parallèlement au plan du ski.

8. Unité avant (10) selon la revendication 7,
**caractérisée en ce que** le dispositif de déplacement (18a, 18b, 26, 28) comprend en outre un levier de blocage (28) qui est supporté de manière pivotante autour d'un axe de pivotement de levier de blocage (29) sensiblement parallèle au plan du ski sur une section d'extrémité distale du levier d'actionnement (26) orientée vers l'avant dans la direction longitudinale du ski.

9. Unité avant (10) selon la revendication 8, **caractérisée en ce que** le levier de blocage (28) est réglable entre une position de blocage et une position de déblocage et est conçu pour bloquer, dans la position de blocage, les éléments de palier (16a, 16b) dans la position de fermeture de l'unité avant (10).

10. Unité avant (10) selon l'une des revendications précédentes, **caractérisée en ce que** la section d'actionnement de fermeture (30) est réalisée en un matériau métallique.
